# EUROPÄISCHE PATENTSCHRIFT

(11) **EP 2 710 188 B1**
(45) Veröffentlichungstag und Bekanntmachung des Hinweises auf die Patenterteilung: **30.09.2015**
(21) Anmeldenummer: 12743664.0
(22) Anmeldetag: 16.05.2012
(51) Int. Cl.: E01C 19/18

(54) **FERTIGER**
FINISHER
FINISSEUSE

(30) Priorität: 17.05.2011 DE 102011101798
(43) Veröffentlichungstag der Anmeldung: 26.03.2014
(73) Patentinhaber: BETAM Infrastructure GmbH, 44799 Bochum (DE)
(72) Erfinder: SONNTAG, Gert, 40789 Monheim (DE); RIEDL, Tobias, 04289 Leipzig (DE); WIPPERMANN, Dirk, 44229 Dortmund (DE)
(74) Vertreter: Patent- und Rechtsanwälte Ullrich & Naumann
(86) Internationale Anmeldenummer: PCT/DE2012/200035
(87) Internationale Veröffentlichungsnummer: WO 2012/155904

(56) Entgegenhaltungen:
- DE-A1- 19 544 587
- DE-A1-102008 008 740
- DE-U1- 29 520 147
- FR-A1- 2 555 211
- GB-A- 2 424 021
- US-A- 4 073 592

## Beschreibung

Zur Bereitstellung eines Fertigers für den zweilagigen Einbau wird häufig ein ursprünglich für einen einlagigen Einbau ausgebildeter Fertiger umgerüstet. Bei der Umrüstung wird eine Zusatzeinrichtung in den Fertiger eingebaut, wobei dies üblicherweise dadurch erfolgt, dass die Zusatzeinrichtung zwischen die vorderen und hinteren Fahrwerke in den Grundrahmen des Fertigers integriert wird. Für diese Umrüstung muss zunächst der Fertiger insoweit auseinander gebaut werden, dass seine Grundrahmenstruktur aufgebrochen ist. Hierzu ist dann üblicherweise auch die Demontage der hinteren Fahrwerke erforderlich. Im zusammengebauten Zustand bildet die Zusatzeinrichtung quasi ein Einbauteil zur Erweiterung des ursprünglichen Grundrahmens zwischen den vorderen und hinteren Fahrwerken.

Bei dem bekannten Fertiger ist somit problematisch, dass eine Umrüstung des Fertigers zwischen den für einen einlagigen und einen zweilagigen Einbau erforderlichen Strukturen des Fertigers sehr aufwendig ist. Dies bedeutet einen hohen Personalaufwand und daher finanziellen Aufwand für die Umrüstung. Weiterhin sind die herkömmlichen Fertiger auch sehr unflexibel im Hinblick auf einen schnellen Wechsel der jeweils erforderlichen Nutzungsart.

Ein solcher Fertiger für den zweilagigen Einbau ist aus der DE 10 2008 008 740 A1 bekannt.

Der vorliegenden Erfindung liegt daher die Aufgabe zugrunde, einen Fertiger der eingangs genannten Art derart auszugestalten und weiterzubilden, dass eine schnelle und kostengünstige Umrüstung des Fertigers zwischen einer für einen einlagigen Einbau erforderlichen Struktur und einer für einen zweilagigen Einbau erforderlichen Struktur auf einfache Weise ermöglicht ist.

Erfindungsgemäß wird die voranstehende Aufgabe durch einen Fertiger mit den Merkmalen des Anspruchs 1 gelöst. Danach ist der Fertiger derart ausgestaltet und weitergebildet, dass die Zusatzeinrichtung - in Arbeitsrichtung des Fertigers gesehen - im Wesentlichen vor dem vorderen Fahrwerk oder im Wesentlichen hinter dem hinteren Fahrwerk angeordnet ist.

In erfindungsgemäßer Weise ist zunächst erkannt worden, dass zur Umrüstung eines Fertigers von einer für einen einlagigen Einbau geeigneten Struktur in eine für einen zweilagigen Einbau geeignete Struktur es nicht erforderlich ist, eine Demontage der Grundrahmenstruktur und zumindest eines Teils der Fahrwerke vorzunehmen. In weiter erfindungsgemäßer Weise ist dann erkannt worden, dass die Zusatzeinrichtung auch in anderer geeigneter Weise positioniert werden kann, nämlich im Wesentlichen vor dem vorderen Fahrwerk oder im Wesentlichen hinter dem hinteren Fahrwerk. Bei einer derartigen Positionierung und Anordnung der Zusatzeinrichtung ist es nicht erforderlich, die für einen einlagigen Einbau geeignete Struktur des Grundrahmens aufzubrechen, um den Fertiger für den zweilagigen Einbau umzurüsten. Auch ist eine Demontage von Fahrwerken hierbei nicht erforderlich. Die Anordnung der Zusatzeinrichtung vor dem vorderen Fahrwerk oder hinter dem hinteren Fahrwerk ist sehr einfach, schnell und damit kostengünstig durchführbar.

Folglich ist mit dem erfindungsgemäßen Fertiger ein Fertiger angegeben, bei dem eine schnelle und kostengünstige Umrüstung des Fertigers zwischen einer für einen einlagigen Einbau erforderlichen Struktur und einer für einen zweilagigen Einbau erforderlichen Struktur auf einfache Weise ermöglicht ist.

Erfindungsgemäß ist für eine besonders stabile Positionierung der Zusatzeinrichtung die Zusatzeinrichtung an dem Grundrahmen angeordnet. Hierdurch ist eine besonders sichere Anordnung der Zusatzeinrichtung realisiert.

Die Zusatzeinrichtung ist erfindungsgemäß an einem an dem Grundrahmen angelenkten Arm angeordnet. Eine derartige Anordnung der Zusatzeinrichtung an einem an dem Grundrahmen angelenkten Arm ermöglicht eine besonders flexible und an individuelle räumliche Gegebenheiten anpassbare Positionierung der Zusatzeinrichtung relativ zum Grundrahmen.

In konkreter und einfacher Weise könnte die Zusatzeinrichtung einen Querträger mit mindestens einer daran angeordneten Druckplatte aufweisen. Ein derartiger Querträger könnte im montierten Zustand der Zusatzeinrichtung quasi vor oder hinter dem vorderen beziehungsweise hinteren Fahrwerk verlaufen. Hierdurch ist eine besonders einfache Zugänglichkeit der am Querträger angeordneten Druckplatte realisiert.

In besonders flexibler Weise könnte an dem Querträger ein Arm angelenkt sein, um eine anpassbare und justierbare Positionierung der Zusatzeinrichtung relativ zum Fertiger zu ermöglichen. Im Konkreten ist die Zusatzeinrichtung über einen an dem Querträger angelenkten Arm an dem an dem Grundrahmen angelenkten Arm angeordnet. Dadurch ist eine besonders hohe Flexibilität der Positionierung der Zusatzeinrichtung relativ zum Grundrahmen gewährleistet.

In weiter besonders flexibler Weise könnten der an dem Grundrahmen angelenkte Arm und der an dem Querträger angelenkte Arm gelenkig miteinander gekoppelt sein. Hierdurch ist eine individuell einstellbare Positionierung der Zusatzeinrichtung oder des Querträgers relativ zum Grundrahmen in besonders weitem Umfang ermöglicht.

Zur Ermöglichung eines sicheren Gleitschalungseinbaus der gewünschten Substanz könnte an dem Querträger oder an mindestens einer Druckplatte eine Seitenschalung angeordnet sein. Im Hinblick auf die konkrete Realisierung der Seitenschalung ist auf den jeweiligen Anwendungsfall abzustellen.

Hinsichtlich einer einfachen Vorgebbarkeit unterschiedlicher Dicken der einzubauenden Substanzen könnte die Arbeitsposition der Druckplatte oder der Druckplatten höhenverstellbar sein. Hierdurch lassen sich in einfacher Weise verschiedene Einbaudicken herstellen.

Bei dem erfindungsgemäßen Fertiger ist das vordere Fahrwerk oder das hintere Fahrwerk an dem an dem Grundrahmen angelenkten Arm angekoppelt. Insoweit erfüllt der an dem Grundrahmen angelenkte Arm eine Doppelfunktion, nämlich einerseits zum Ankoppeln eines Fahrwerks und andererseits für die Ankopplung der Zusatzeinrichtung.

In besonders einfacher Weise könnte die Zusatzeinrichtung zum Einbau einer unteren Lage ausgebildet sein oder dienen. In diesem Fall könnte die Zusatzeinrichtung im Wesentlichen vor dem vorderen Fahrwerk angeordnet sein.

Es gibt nun verschiedene Möglichkeiten, die Lehre der vorliegenden Erfindung in vorteilhafter Weise auszugestalten und weiterzubilden. Dazu ist einerseits auf die nachgeordneten Ansprüche und andererseits auf die nachfolgende Erläuterung eines bevorzugten Ausführungsbeispiels der Erfindung anhand der Zeichnung zu verweisen. In Verbindung mit der Erläuterung des bevorzugten Ausführungsbeispiels der Erfindung anhand der Zeichnung werden auch im Allgemeinen bevorzugte Ausgestaltungen und Weiterbildungen der Lehre erläutert. In der Zeichnung zeigen
- Fig. 1: in einer schematischen Seitenansicht ein Ausführungsbeispiel des erfindungsgemäßen Fertigers,
- Fig. 2: in einer Draufsicht, schematisch, das Ausführungsbeispiel aus Fig. 1,
- Fig. 3: in einer perspektivischen Darstellung die Zusatzeinrichtung des Ausführungsbeispiels aus Fig. 1 und
- Fig. 4: in einer Seitenansicht, schematisch, die Zusatzeinrichtung des Ausführungsbeispiels aus Fig. 1.

Fig. 1 zeigt in einer schematischen Seitenansicht ein Ausführungsbeispiel eines erfindungsgemäßen Fertigers, wobei der hier gezeigte Fertiger als Betonfertiger ausgebildet ist. Der Fertiger weist einen Grundrahmen 1 auf, wobei an einem - in Arbeitsrichtung des Fertigers gesehen - vorderen Ende 2 des Grundrahmens 1 ein vorderes Fahrwerk 3 und an einem - in Arbeitsrichtung des Fertigers gesehen - hinteren Ende 4 des Grundrahmens 1 ein hinteres Fahrwerk 5 angeordnet ist. Im Hinblick auf eine schnelle und kostengünstige Umrüstung des Fertigers zwischen einer für einen einlagigen Einbau erforderlichen Struktur und einer für einen zweilagigen Einbau erforderlichen Struktur ist eine Zusatzeinrichtung 6 im Wesentlichen vor dem vorderen Fahrwerk 3 des Fertigers angeordnet. Diese Anordnung hat den großen Vorteil zur Folge, dass es bei einer wie oben beschriebenen Umrüstung nicht erforderlich ist, eine Demontage der Grundrahmenstruktur oder von Teilen der Fahrwerke 3 oder 5 vorzunehmen.

Fig. 2 zeigt in einer schematischen Draufsicht das Ausführungsbeispiel eines Fertigers aus Fig. 1, wobei in Fig. 2 die Anordnung der Zusatzeinrichtung 6 am vorderen Ende 2 des Grundrahmens 1 besonders deutlich erkennbar ist. Insoweit ist die folgende Figurenbeschreibung für beide Figuren 1 und 2 zu lesen.

Die Zusatzeinrichtung 6 ist im Konkreten an einem an dem Grundrahmen 1 angelenkten Arm 7 angeordnet. Die Zusatzeinrichtung 6 weist einen Querträger 8 mit mehreren daran angeordneten Druckplatten 9 auf, um eine geeignete Bearbeitung und Einbringung einer gewünschten Substanz zu ermöglichen. Die Zusatzeinrichtung 6 weist darüber hinaus ebenfalls einen Arm 10 auf, der am Querträger 8 angelenkt ist.

Der am Grundrahmen 1 angelenkte Arm 7 und der am Querträger 8 angelenkte Arm 10 sind gelenkig miteinander gekoppelt und ermöglichen eine besonders flexible Anordnung und Positionierung der Zusatzeinrichtung 6 relativ zum Grundrahmen 1 des Fertigers. An dem Querträger 8 ist eine Seitenschalung 11 angeordnet, um eine sichere Begrenzung der einzubringenden Substanz zu erreichen.

Die Arbeitsposition der Druckplatten 9 ist höhenverstellbar. Hierzu ist der Querträger 8 relativ zum Arm 7 in der Höhe justierbar. Der Fertiger ist zum zweilagigen Einbau eines Unterbetons 12 und eines Oberbetons 13 ausgebildet, so dass im Endzustand eine Betondecke 14 erstellt werden kann.

Die Fig. 3 und 4 zeigen in einer perspektivischen Darstellung sowie in einer Seitenansicht die Zusatzeinrichtung 6 des zuvor beschriebenen Ausführungsbeispiels. Dabei sind die am Querträger 8 angeordneten Druckplatten 9 mit Seitenschalungen 11 besonders deutlich erkennbar. Die Anlenkung der Zusatzeinrichtung 6 mittels des Arms 10 am Arm 7 des Grundrahmens 1 ist ebenfalls deutlich dargestellt.

Die Höhenverstellbarkeit des Querträgers 8 mit den daran angeordneten Druckplatten 9 relativ zum Arm 10 und damit relativ zum Grundrahmen 1 erfolgt über einen Spindelantrieb 15.

Hinsichtlich weiterer vorteilhafter Ausgestaltungen des erfindungsgemäßen Fertigers wird zur Vermeidung von Wiederholungen auf den allgemeinen Teil der Beschreibung sowie auf die beigefügten Ansprüche verwiesen. Schließlich sei ausdrücklich darauf hingewiesen, dass das voranstehend beschriebene Ausführungsbeispiel lediglich zu Erörterung der beanspruchten Lehre dient, diese jedoch nicht auf das Ausführungsbeispiel einschränkt.

### Bezugszeichenliste

- 1: Grundrahmen
- 2: vorderes Ende
- 3: vorderes Fahrwerk
- 4: hinteres Ende
- 5: hinteres Fahrwerk
- 6: Zusatzeinrichtung
- 7: Arm
- 8: Querträger
- 9: Druckplatte
- 10: Arm
- 11: Seitenschalung
- 12: Unterbeton
- 13: Oberbeton
- 14: Betondecke
- 15: Spindelantrieb

## Patentansprüche

1. Fertiger, insbesondere Betonfertiger oder Gleitschalungsfertiger, mit einem Grundrahmen (1), einem an einem - in Arbeitsrichtung des Fertigers gesehen -vorderen Ende (2) des Grundrahmens (1) angeordneten vorderen Fahrwerk (3), einem an einem - in Arbeitsrichtung des Fertigers gesehen - hinteren Ende (4) des Grundrahmens (1) angeordneten hinteren Fahrwerk (5) und einer Zusatzeinrichtung (6) für einen zweilagigen Einbau vorgebbarer Substanzen, wobei die Zusatzeinrichtung (6) - in Arbeitsrichtung des Fertigers gesehen - im Wesentlichen vor dem vorderen Fahrwerk (3) oder im Wesentlichen hinter dem hinteren Fahrwerk (5) angeordnet ist, **dadurch gekennzeichnet, dass** sowohl die Zusatzeinrichtung (6) als auch das vordere Fahrwerk (3) oder das hintere Fahrwerk (5) gemeinsam am Grundrahmen (1) mittels eines daran angelenkten Arms (7) angeordnet sind.

2. Fertiger nach Anspruch 1, **dadurch gekennzeichnet, dass** die Zusatzeinrichtung (6) einen Querträger (8) mit mindestens einer daran angeordneten Druckplatte (9) aufweist.

3. Fertiger nach Anspruch 2, **dadurch gekennzeichnet, dass** die Zusatzeinrichtung (6) über einen an dem Querträger (8) angelenkten Arm (10) an dem an dem Grundrahmen (1) angelenkten Arm (7) angeordnet ist.

4. Fertiger nach Anspruch 3, **dadurch gekennzeichnet, dass** der an dem Grundrahmen (1) angelenkte Arm (7) und der an dem Querträger (8) angelenkte Arm (10) gelenkig miteinander gekoppelt sind.

5. Fertiger nach einem der Ansprüche 2 bis 4, **dadurch gekennzeichnet, dass** an dem Querträger (8) oder an mindestens einer Druckplatte (9) eine Seitenschalung (11) angeordnet ist.

6. Fertiger nach einem der Ansprüche 2 bis 5, **dadurch gekennzeichnet, dass** eine Arbeitsposition der Druckplatte (9) oder der Druckplatten (9) höhenverstellbar ist.

7. Fertiger nach einem der Ansprüche 1 bis 6, **dadurch gekennzeichnet, dass** die Zusatzeinrichtung (6) zum Einbau einer unteren Lage ausgebildet ist oder dient.

## Claims

1. Finisher, in particular a concrete finisher or a sliding formwork finisher, having a base frame (1), a front travel mechanism (3) which is arranged on a front end (2) of the base frame (1) when viewed in the operating direction of the finisher, a rear travel mechanism (5) which is arranged on a rear end (4) of the base frame (1) when viewed in the operating direction of the finisher, and an additional device (6) for a dual-layer installation of predeterminable substances, the additional device (6) being arranged substantially upstream of the front travel mechanism (3) or substantially downstream of the rear travel mechanism (5) when viewed in the operating direction of the finisher,
**characterised in that**
both the additional device (6) and the front travel mechanism (3) or the rear travel mechanism (5) are arranged together on the base frame (1) by means of an arm which is articulated thereto.

2. Finisher according to claim 1, **characterised in that** the additional device (6) has a transverse carrier (8) having at least one pressure plate (9) which is arranged thereon.

3. Finisher according to claim 2, **characterised in that** the additional device (6) is arranged on the arm (7) which is articulated to the base frame (1) by means of an arm (10) which is articulated to the transverse carrier (8).

4. Finisher according to claim 3, **characterised in that** the arm (7) which is articulated to the base frame (1) and the arm (10) which is articulated to the transverse carrier (8) are coupled to each other in an articulated manner.

5. Finisher according to any one of claims 2 to 4, **characterised in that** a lateral formwork (11) is arranged on the transverse carrier (8) or on at least one pressure plate (9).

6. Finisher according to any one of claims 2 to 5, **characterised in that** an operating position of the pressure plate (9) or the pressure plates (9) can be adjusted in terms of height.

7. Finisher according to any one of claims 1 to 6, **characterised in that** the additional device (6) is constructed or serves to install a lower layer.

## Revendications

1. Finisseur, plus particulièrement finisseur de béton ou machine à coffrages glissants, avec un châssis de base (1), un train de roulement avant (3) disposé à une extrémité avant (2), vue dans la direction de fonctionnement du finisseur, du châssis de base (1), un train de roulement arrière (5) disposé à une extrémité arrière (4), vue dans la direction de fonctionnement du finisseur, du châssis de base (1) et un dispositif supplémentaire (6) pour une application sur deux couches de substances prédéterminées, le dispositif supplémentaire (6) étant disposé, vu dans la direction de fonctionnement du finisseur, essentiellement avant le train de roulement avant (3) ou essentiellement derrière le train de roulement arrière (5), **caractérisé en ce que** le dispositif supplémentaire (6) ainsi que le train de roulement avant (3) ou le train de roulement arrière (5) sont disposés ensemble sur le châssis de base (1) au moyen d'un bras articulé sur celui-ci.

2. Finisseur selon la revendication 1, **caractérisé en ce que** le dispositif supplémentaire (6) comprend une traverse (8) avec au moins une plaque de pression (9) disposée dessus.

3. Finisseur selon la revendication 2, **caractérisé en ce que** le dispositif supplémentaire (6) est disposé sur le bras articulé (7) sur le châssis de base (1) par l'intermédiaire d'un bras articulé (10) sur la traverse (8).

4. Finisseur selon la revendication 3, **caractérisé en ce que** le bras articulé (7) sur le châssis de base (1) et le bras articulé (10) sur la traverse (8) sont couplés entre eux de manière articulée.

5. Finisseur selon l'une des revendications 2 à 4, **caractérisé en ce que**, sur la traverse (8) ou au moins une plaque de pression (9), se trouve un coffrage coulissant (11).

6. Finisseur selon l'une des revendications 2 à 5, **caractérisé en ce qu'**une position de fonctionnement de la plaque de pression (9) ou des plaques de pression (9) est réglable en hauteur.

7. Finisseur selon l'une des revendications 1 à 6, **caractérisé en ce que** le dispositif supplémentaire (6) est conçu ou sert à appliquer une couche inférieure.
